# EUROPÄISCHE PATENTSCHRIFT

(11) **EP 4 153 495 B1**
(45) Veröffentlichungstag und Bekanntmachung des Hinweises auf die Patenterteilung: **07.08.2024**
(21) Anmeldenummer: 21727813.4
(22) Anmeldetag: 18.05.2021
(51) Int. Cl.: B65D 1/02, B65D 1/09, B65D 35/42, B65D 47/10, B65D 55/16, A61J 1/06

(54) **KUNSTSTOFFBEHÄLTER**
PLASTIC CONTAINER
RÉCIPIENT EN PLASTIQUE

(30) Priorität: 18.05.2020 CH 5982020
(43) Veröffentlichungstag der Anmeldung: 29.03.2023
(73) Patentinhaber: ALPLA Werke Alwin Lehner GmbH & Co. KG, 6971 Hard (AT)
(72) Erfinder: BOHLE, Thomas, 6861 Alberschwende (AT); ZMÖLNIG, Christian, 6858 Schwarzach (AT); SCHNETZER, Daniel, 6844 Altach (AT)
(74) Vertreter: Swisspat Riederer Hasler Patentanwälte AG
(86) Internationale Anmeldenummer: PCT/EP2021/063123
(87) Internationale Veröffentlichungsnummer: WO 2021/233906

(56) Entgegenhaltungen:
- EP-A1- 2 147 657
- WO-A1-2015/028908
- DE-A1- 2 714 917
- FR-A- 1 372 433
- US-B1- 6 168 413

## Beschreibung

### Gebiet der Erfindung

Die Erfindung betrifft einen Kunststoffbehälter, welcher in einer Blasform aufgeblasen ist, gemäss Oberbegriff des Anspruchs 1.

### Stand der Technik

Aus dem Stand der Technik auf dem Gebiet von Kunststoff-Verschlüssen sind Einwegverschlüsse bekannt, welche einstückig zusammen mit den Behältern ausgeformt sind, welche sie verschliessen. Solch ein Verschluss ist vor allem für Produkte vorgesehen, welche auf einmal aus dem Behälter entnommen werden. Der leere Behälter wird dann zwangsläufig getrennt von dem abgedrehten Verschluss entsorgt.

Aus Umweltschutzgründen sind solche Verschlüsse unerwünscht, da es nicht sichergestellt ist, dass der Verschluss und der leere Behälter gemeinsam entsorgt werden. Solche Behälter samt Verschlüssen sind kostengünstig in der Herstellung, ein Wiederverschliessen des Behälters, nachdem der Verschluss abgedreht wurde, ist jedoch konzeptbedingt nicht möglich.

In der WO 2015/028908 A1 ist ein solcher Kunststoffbehälter mit einem Drehknebelverschluss offenbart. Damit der Verschluss mit dem Körper des Behälters nach dem Abdrehen verbunden bleibt, ist der Verschluss mit dem Körper durch ein Halteband verbunden.

### Aufgabe der Erfindung

Somit kann als Aufgabe angesehen werden, einen Drehknebelverschluss zu schaffen, welcher zusammen mit dem Behälter, den er verschlossen hat, entsorgt werden muss und zusätzlich den Behälter in verbesserter Weise wiederverschliessen kann.

### Beschreibung

Die Lösung der gestellten Aufgabe gelingt durch den Gegenstand des unabhängigen Patentanspruchs. Weiterbildungen und/oder vorteilhafte Ausführungsvarianten sind Gegenstand der abhängigen Patentansprüche.

Gemäß einem Ausführungsbeispiel weist ein Kunststoffbehälter, welcher in einer Blasform aufgeblasen ist, einen Körper, an welchem eine Öffnung vorgesehen ist, und einen Drehknebelverschluss auf, welcher die Öffnung verschliesst und zusammen mit dem Körper in der Blasform ausgebildet worden ist. In der Blasform ist zusammen mit dem Körper und dem Drehknebelverschluss ein Halteband mit einem ersten und zweiten Ende ausgebildet worden, wobei das erste Ende unlösbar mit dem Körper und das zweite Ende unlösbar mit dem Drehknebelverschluss verbunden ist. Der Körper, der Drehknebelverschluss und das Halteband sind einstückig. Durch das Ausbilden des Haltebandes bleibt der Drehknebelverschluss, welcher entweder mit einer Links- oder einer Rechtsdrehung abgedreht wird, in abgedrehtem Zustand mit dem Behälter verbunden. Der Drehknebelverschluss ist unverlierbar an dem Körper gehalten und ist, da er aus demselben Material wie der Körper besteht, besonders einfach gemeinsam mit diesem einem Wertstoffkreislauf zuzuführen und zu recyclen. Die Öffnung zur Entnahme des Produkts aus dem Behälter kann auch in einem rohrförmigen Abschnitt oder Hals angeordnet sein, der aus dem Körper geformt ist. Bevorzugt ist der rohrförmige Abschnitt oder Hals mit dem verbleibenden Behälterkörper in der Regel durch eine Behälterschulter einstückig verbunden. Das Halteband kann an dem rohrförmigen Abschnitt, respektive dem Hals, und/oder an der Behälterschulter unlösbar verbunden sein.

Der Drehknebelverschluss ist besonders einfach in der Blasform zusammen mit dem Körper ausformbar und ist zudem einfach in der Anwendung. Unter einem Drehknebelverschluss ist im Rahmen dieser Anmeldung ein Einwegverschluss zu verstehen, welcher im oder gegen den Uhrzeigersinn verdrehbar ist, dabei den Kunststoff, welcher die Öffnung berandet, vollständig bricht und hierdurch die Öffnung zur Entnahme des Produkts aus dem Körper freigibt. In einer besonders bevorzugten Ausführungsform besteht das Halteband aus demselben Material wie der Drehknebelverschluss und der Körper. Das sortenreine Material des gesamten Behälters ermöglicht ein besonders einfaches Recycling. Der Drehknebelverschluss weist einen Kappenabschnitt auf, der einstückig mit dem die Öffnung berandenden Abschnitt verbunden ist und an der Verbindung einen geschwächten Bereich aufweist, der als erste Sollbruchstelle ausgebildet ist. Vom Kappenabschnitt ragt ein Greifabschnitt ab. Somit reißt der Kappenabschnitt an einer vordefinierten Stelle von der Öffnung und gibt diese zur Entnahme des Produkts frei.

Der Greifabschnitt weist einen oberen Rand, einen unteren Rand und einen ersten und zweiten seitlichen Rand auf, wobei die seitlichen Ränder den oberen und den unteren Rand voneinander beabstanden. Dadurch bildet sich ein im Wesentlichen viereckiger Greifabschnitt mit zwei Drehflügeln. Diese Drehflügel kann der Benutzer gut greifen und über diese ein Drehmoment auf den Kappenabschnitt aufbringen, wodurch dieser von dem Körper abgedreht wird. In einer Sonderform ist der Greifabschnitt rechteckig ausgebildet.

Die Erfindung zeichnet sich dadurch aus, dass das zweite Ende an dem oberen Rand mit dem Drehknebelverschluss verbunden ist. In Kombination mit der bevorzugten Ausführungsform, dass das erste Ende des Haltebandes direkt unterhalb des unteren Randes mit dem Körper verbunden ist, entsteht ein Halteband mit einer ausreichenden Länge, sodass es das Abdrehen des Verschlusses nicht beeinträchtigt. Insbesondere ist das Halteband ausreichend lang, sodass der Verschluss so gedreht werden kann, dass der obere Rand in Richtung der Öffnung orientiert ist.

Zweckmässigerweise erstreckt sich das Halteband entlang eines der seitlichen Ränder. Dadurch ist es in einer Ebene mit dem Greifabschnitt ausgeformt und lässt sich beim Abdrehen von dem Greifabschnitt beabstanden, ohne den Öffnungsvorgang zu behindern.

In einer weiteren bevorzugten Ausführungsform ist das Halteband mit einer zweiten Sollbruchstelle mit einem der seitlichen Ränder verbunden. Dadurch muss beim Ausformen des Haltebandes in der Blasform keine Trennung zwischen dem Halteband und dem Greifabschnitt vorgesehen werden. Dies hat den Vorteil, dass die Blasform einfacher und dementsprechend kostengünstiger aufgebaut sein kann. Bevorzugt ist ein dünner Kunststoffilm zwischen dem Halteband und dem Greifabschnitt als zweite Sollbruchstelle vorgesehen, welcher beim Abdrehen durch geringen Kraftaufwand reisst.

In einer weiteren besonders bevorzugten Ausführungsform ragt an einem der Ränder, welcher frei von dem Halteband ist, ein Verschlusselement ab, welches einstückig mit dem Drehknebelverschluss ausgebildet ist, aus demselben Material wie die übrigen Behälterelemente besteht und derart ausgebildet ist, dass die Öffnung mit diesem Verschlusselement verschliessbar ist. Dieses Verschlusselement, das in einem Ausführungsbeispiel dem Kappenabschnitt gegenüberliegen kann, führt dazu, dass der Drehknebelverschluss zu einem Verschluss wird, mit welchem die Öffnung mehrfach wiederverschliessbar ist. Zudem wird das Verschlusselement zusammen mit den anderen Elementen in der Blasform einstückig ausgeformt. Diese Wiederverschlussfunktion durch das Verschlusselement wird durch das Vorsehen des Haltebandes besonders sinnvoll, da der Drehknebelverschluss und damit das Verschlusselement nicht verloren gehen kann, wenn die Öffnung geöffnet ist, und jederzeit griffbereit ist, wenn die Öffnung verschlossen werden soll. Das Halteband und das Verschlusselement wirken folglich unmittelbar zusammen.

Zweckmässigerweise ist das Verschlusselement ein Stöpsel, welcher an dem die Öffnung berandenden Abschnitt kraft-, reib- und/oder formschlüssig gehalten werden kann. Dadurch ist der Stöpsel sicher in der Öffnung gehalten und kann jederzeit aus dieser gezogen werden. Der Dichtbereich des Stöpsels kann für eine reibschlüssige oder kraftschlüssige Halterung einen geringfügig grösseren Aussendurchmesser als der Innendurchmesser der Öffnung aufweisen. Da der Kunststoff des Stöpsels und des die Öffnung berandenden Abschnitts flexibel sein kann, entsteht ein Kraft- oder Reibschluss beim Eindrücken des Stöpsels in die Öffnung. Ein Formschluss kann beispielsweise dadurch realisiert sein, indem eine in Umfangsrichtung des Stöpsels orientierte Nut an dem Rand der Öffnung verrastet.

In einer weiteren bevorzugten Ausführungsform erstreckt sich zwischen dem Kappenabschnitt und dem Verschlusselement ein rohrförmiger Abschnitt, welcher innerhalb des Greifabschnitts ausgebildet ist. Der rohrförmige Abschnitt vergrössert zum einen die Angriffsfläche der Finger beim Öffnen, um ein ausreichendes Drehmoment zum Abscheren bzw. Brechen der ersten Sollbruchstelle aufbringen zu können. Zum anderen dient der Abschnitt als Betätiger, wenn der Stöpsel in die Öffnung gesteckt wird. Ausserdem ist der Stöpsel durch den rohrförmigen Abschnitt fest an der Oberseite des Greifabschnittes gehalten und kann bei Belastung von dem Greifabschnitt nicht abbrechen.

Mit Vorteil ist der Aussendurchmesser des rohrförmigen Abschnittes grösser als die Dicke des Greifabschnittes. Der Stöpsel ist die Verlängerung des rohrförmigen Abschnitts und ist dadurch stabil an der Oberseite des Greifabschnitts gehalten. Beim Eindrücken des Stöpsels in die Öffnung kann der Stöpsel daher nicht von dem Greifabschnitt abbrechen.

In einer weiteren Ausführungsform ist der Stöpsel hohl. Der rohrförmige Abschnitt kann dazu dienen, Blasluft bis in den Stöpsel zu leiten, um diesen so aufzublasen, dass seine Aussenwandung bei der Fertigung an der Innenseite der Blasform vollständig anliegt und nach der Entnahme aus der Blasform keine Einfallstellen aufweist. Damit kann gewährleistet werden, dass der Stöpsel nach Öffnen des Behälters die Öffnung des Behälters dichtend verschließen kann.

Zweckmässigerweise ist der Kunststoffbehälter aus für das Blasformen geeigneten Polyolefinen, wie Polypropylen und Polyethylen, und deren Derivaten und Recyclingmaterialien, PET, recyceltes PET und bio-basierten Kunststoffen, beispielsweise biobasierten Polybuthylen-Succinaten, hergestellt. Dadurch lässt sich jeder in einer Blasform, insbesondere im Extrusionsblasformen hergestellte Kunststoffbehälter mit einem oben beschriebenen Verschluss ausstatten, indem die Blasform dementsprechend ausgeformt ist, um den Verschluss auszuformen. Gemäß einem weiteren Ausführungsbeispiel ist der Behälter in einem Extrusionsblasverfahren gefertigt. Hierbei sind der Drehknebelverschluss und das Halteband aus dem Butzen, welcher in der Blasform beim Extrusionsblasen entsteht, ausgeformt. Dadurch kann der Drehknebelverschluss und das Halteband einerseits vereinfacht durch Schliessen der Blasform ausgeformt werden und andererseits ist die Herstellung des Drehknebelverschlusses und des Haltebandes mit besonders wenig Materialaufwand verbunden. Dies insbesondere deswegen, weil der Butzen in der Blasform zwangsläufig entsteht. Obzwar es sich beim Extrusionblasformen um ein Verfahren zur Herstellung von Kunststoffbehältern handelt, bildet dieses Verfahren strukturelle Merkmale aus, die an einem mittels dieses Verfahrens hergestellten Hohlblaskörper sichtbar sind. Da der Hohlblaskörper aus einem vorbestimmten Abschnitt eines Schlauchs gefertigt wird, der beim Schließen der Blasformhälften an seinen offenen Enden eingespannt wird, kommt es an diesen beiden Enden durch Zusammenpressen zu einem Verschweißen des Schlauchs. Die durch die geschlossenen Blasformhälften verpressten Schlauchabschnitte, Butzen genannt, werden nach dem Entformen des Hohlblaskörpers von dem Hohlblaskörper mechanisch entfernt. Diese Schweißnaht ist an dem Hohlblaskörper ersichtlich. Zusätzlich bildet die Schweißnaht einen Grat aus, der sich, da an seiner Oberseite rau, von einer Formtrennung von bspw. gespritzten Gegenständen unterscheidet. Typischerweise sind Schweißnähte im Bodenbereich und Schulter- / Halsbereich von Hohlblaskörpern zu sehen. Im Fall von Tuben, die ja keinen Boden aufweisen, sind die Schweißnähte im Bereich des Schulter- / Halsbereichs. Bei dem vorgeschlagenen Kunststoffbehälter erstreckt sich die Schweißnaht umlaufend um den Verschluss, respektive um den Greifabschnitt, und liegt in der Trennebene der Blasform. Gemäß einem weiteren Ausgestaltungsbeispiel ist der Kunststoffbehälter mittels Spritzblasformen hergestellt. Hierbei kann der Verschluss als Spritzteil ausgebildet sein und der das spätere Produkt aufnehmende Körper kann durch Blasformen gefertigt sein.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: eine erste Ausführungsform eines Kunststoffbehälters in Gestalt eines Halbzeuges in einer Seitenansicht;
- Figur 2:: die Ausführungsform aus Figur 1 in einer axonometrischen Ansicht;
- Figur 3:: eine zweite Ausführungsform des Kunststoffbehälters in Gestalt einer Tube in einer Seitenansicht;
- Figur 4:: eine Detailansicht eines Einwegverschlusses, bei welchem aus Gründen der Übersichtlichkeit sein Greifabschnitt nicht dargestellt ist;
- Figur 5:: axonometrische Ansicht einer dritten Ausführungsform des Kunststoffbehälters in Gestalt eines Beutels;
- Figur 6:: eine vierte Ausführungsform eines Kunststoffbehälters in Gestalt eines Kanisters und
- Figur 7:: eine Seitenansicht einer fünften Ausführungsform welche einen Drehknebelverschluss
ohne einem Verschlusselement zeigt.

In den Figuren 1, 2, 3, 4 und 6 sind verschiedene Ausführungsformen eines Kunststoffbehälters gezeigt, welcher gesamthaft mit der Bezugsziffer 11 bezeichnet ist. Der Kunststoffbehälter 11 wird in einer Blasform aufgeblasen. Der Behälter 11 weist einen Körper 13 auf, an welchem eine Öffnung 15 vorgesehen ist. Ein Drehknebelverschluss 17 verschliesst die Öffnung 15. Der Drehknebelverschluss wurde zusammen mit dem Körper 13 ausgebildet. Dadurch lässt sich der Verschluss 17 von dem Körper abdrehen und die Öffnung 15 wird frei gegeben.

Zusammen mit dem Körper 13 und dem Verschluss 17 wurde in der Blasform auch ein Halteband 19 einstückig ausgebildet. Das Halteband 19 besitzt ein erstes Ende 21 und ein zweites Ende 23. Mit dem ersten Ende 21 ist das Halteband 19 an dem Körper 13 befestigt. Mit dem zweiten Ende 23 ist das Halteband 19 an dem Drehknebelverschluss 17 befestigt. Dadurch ist der Drehknebelverschluss 17 unverlierbar an dem Körper gehalten, auch wenn der Drehknebelverschluss 17 zum Öffnen des Behälters 11 von dem Körper 13 abgedreht wurde. Dadurch, dass der Körper 13, der Drehknebelverschluss 17 und das Halteband 19 zusammen in der Blasform ausgebildet sind, bestehen sie bevorzugt aus demselben Material. In dem vorliegenden Ausführungsbeispiel wird der Kunststoffbehälter 11 durch Extrusionsblasen gefertigt, so dass beim Schliessen der Blasform der Verschluss 17 und das Halteband 19 aus dem entstehenden Butzen geformt werden.

Der Drehknebelverschluss 17 weist einen Kappenabschnitt 25 auf, der einstückig mit dem die Öffnung 15 berandenden Abschnitt 29 verbunden ist, wie dies besser in Figur 4 zu sehen ist, und an der Verbindung einen geschwächten Bereich aufweist, der als erste Sollbruchstelle 27 ausgebildet ist. Vom Kappenabschnitt 25 ragt ein Greifabschnitt 31 ab. Der Greifabschnitt 31 weist einen oberen Rand 33, einen unteren Rand 35 und einen ersten und zweiten seitlichen Rand 37,39 auf. Die seitlichen Ränder 37,39 beabstanden den oberen und den unteren Rand 33,35 voneinander. Dadurch erhält der Greifabschnitt 31 eine im Wesentlichen rechteckige Gestalt.

Das erste Ende 21 ist bevorzugt direkt unterhalb des unteren Randes 35 mit dem Körper verbunden. Das zweite Ende 23 ist bevorzugt an dem oberen Rand 33 mit dem Drehknebelverschluss 17 verbunden. Zudem erstreckt sich das Halteband 19 entlang eines der seitlichen Ränder 37,39. Dadurch besitzt das Halteband 19 nach dem Öffnen eine ausreichende Länge, damit der Verschluss 17 beim Entleeren des in dem Behälter 11 abgefüllten Produktes nicht im Weg ist. Da der Greifabschnitt 31 und das Halteband 19 aus dem zwangsläufig während des Blasformens entstehenden Butzen gebildet ist, ist es für eine vereinfachte Produktion von Vorteil, wenn zwischen dem Halteband 19 und dem Greifabschnitt 31 eine zweite Sollbruchstelle 41 vorhanden ist. Diese kann in Gestalt eines Kunststofffilmes realisiert sein, welcher beim Verdrehen des Drehknebelverschluss 17 reisst.

Am oberen Rand 33 ragt ein Verschlusselement in Gestalt eines Stöpsels 43 ab, welcher einstückig mit dem Drehknebelverschluss 17 ausgebildet ist und aus demselben Material wie die übrigen Behälterelemente besteht. Nach Abdrehen des Drehknebelverschlusses 17 lässt sich der Greifabschnitt 31 wenden, sodass der Stöpsel 43 in die Öffnung 15 zu deren Wiederverschluss eingeführt werden kann. Zum vereinfachten Gebrauch kann der Stöpsel 43 an seinem offenen Ende abgerundet sein. Dabei ist der Stöpsel 43 an dem die Öffnung 15 berandenden Abschnitt 29 kraft-, reib- und/oder formschlüssig gehalten. Dadurch lässt sich die Öffnung 15 wenigstens staubdicht verschliessen. Beispielsweise kann an dem Stöpsel 43 auch eine Nut 44 ausgebildet sein, welche an dem Abschnitt 29 verrastbar ist. Die Länge des Haltebandes 19, welche durch das Führen entlang eines seitlichen Randes 37,39 entsteht, ermöglicht, dass das Drehen des Stöpsels 43 in Richtung der Öffnung 15 nicht behindert ist. Das Halteband 19 ist also ausreichend lang, damit der Wiederverschluss-Vorgang möglich ist. Zwischen dem Kappenabschnitt 25 und dem Stöpsel 43 erstreckt sich ein rohrförmiger Abschnitt 45, welcher innerhalb des Greifabschnitts 31 ausgebildet ist. Der Aussendurchmesser des rohrförmigen Abschnittes 45 ist bevorzugt grösser als die Dicke des Greifabschnittes 31. Der rohrförmige Abschnitt 45 vergrössert die Angriffsfläche der Finger beim Öffnen, um ein ausreichendes Drehmoment zum Abscheren bzw. Brechen der ersten Sollbruchstelle 27 aufbringen zu können. Zum anderen dient der rohrförmige Abschnitt 45 als Betätiger, wenn der Stöpsel 43 in die Öffnung 29 gesteckt wird. Auch ermöglicht der rohrförmige Abschnitt 45, dass während der Produktion des Kunststoffbehälters 11 Blasluft in den Stöpsel 43 gelangt, um diesen hohl auszuführen.

In der Figur 1 und 2 ist eine Ausführungsvariante gezeigt, bei welcher die Öffnung 29 am Ende einer sich verjüngenden Verlängerung 47 vorgesehen ist. Durch die Verlängerung 47 ist ein Umgiessen des Behälterinhalts in einen weiteren Behälter besonders einfach. Die Herstellung eines 2 Komponenten-Gemisches in dem weiteren Behälter ist durch die Verlängerung 47 ohne Verschütten des Behälterinhalts möglich. Ferner zeigen die Figuren 1 und 2, dass der Behälter 11 ein Halbzeug sein kann. Dieses wird an der offenen Seite mit einem Produkt befüllt und der Behälter wird durch Verschweissen an der offenen Seite zu einer Tube umgewandelt.

In der Figur 7 ist eine Tube 11 mit einem Drehknebelverschluss gezeigt, welcher frei von einem Verschlusselement 43 ist. Das zweite Ende 23 des Haltebandes 19 kann sich in dieser Ausführungsform bis zur Mitte des oberen Randes 33 erstrecken.

Eine maximale Länge des Haltebandes 19 ist dadurch zu erreichen, dass sich das Halteband entlang aller freier Ränder 33,35,37,39 erstreckt. Dadurch kann durch die Ausgestaltung der Blasform die Länge des Haltebandes 19 realisiert werden, welche eine besonders einfache Bedienung des Drehknebelverschluss und alle zusätzlichen Funktionen, wie den Wiederverschluss, ermöglicht.

Wie die Figuren zeigen, kann der Kunststoffbehälter 11 eine Tube, eine Tube in der Ausgestaltung eines Beutels oder ein Kanister sein. Diese Aufzählung ist beispielhaft und daher nicht abschliessend. Bei dem Kanister, wie in der Figur 6 gezeigt, dient der Drehknebelverschluss 17 dazu, eine Entlüftungsöffnung 15 zu verschliessen.

### Legende:

- 11: Kunststoffbehälter
- 13: Körper
- 15: Öffnung
- 17: Drehknebelverschluss
- 19: Halteband
- 21: Erstes Ende des Haltebandes
- 23: Zweites Ende des Haltebandes
- 25: Kappenabschnitt
- 27: Erste Sollbruchstelle
- 29: Die Öffnung berandender Abschnitt
- 31: Greifabschnitt
- 33: Oberer Rand
- 35: Unterer Rand
- 37: Erster seitlicher Rand
- 39: Zweiter seitlicher Rand
- 41: Zweite Sollbruchstelle
- 43: Verschlusselement, Stöpsel
- 44: Nut
- 45: Rohrförmiger Abschnitt
- 47: Verlängerung

## Patentansprüche

1. Kunststoffbehälter (11), welcher in einer Blasform aufgeblasen ist, aufweisend
- einen Körper (13), an welchem eine Öffnung (15) vorgesehen ist,
- einen Drehknebelverschluss (17), welcher die Öffnung (15) verschliesst, zusammen mit dem Körper (13) in der Blasform ausgebildet worden ist und einen Kappenabschnitt (25) aufweist, der einstückig mit dem die Öffnung (15) berandenden Abschnitt (29) verbunden ist und an der Verbindung einen geschwächten Bereich aufweist, der als eine erste Sollbruchstelle (27) ausgebildet ist und von welchem ein Greifabschnitt (31) abragt
wobei
- in der Blasform zusammen mit dem Körper (13) und dem Drehknebelverschluss (17) ein Halteband (19) mit einem ersten und zweiten Ende (21,23) ausgebildet worden ist und das erste Ende (21) unlösbar mit dem Körper (13) und das zweite Ende (23) unlösbar mit dem Drehknebelverschluss (17) verbunden ist, wobei der Körper (13), der Drehknebelverschluss (17) und das Halteband (19) einstückig sind und
- der Greifabschnitt (31) einen oberen Rand (33), einen unteren Rand (35) und einen ersten und zweiten seitlichen Rand (37,39) aufweist, wobei die seitlichen Ränder (37,39) den oberen und den unteren Rand (33,35) voneinander beabstanden.
**dadurch gekennzeichnet,**
**dass** das zweite Ende (23) an dem oberen Rand (33) mit dem Drehknebelverschluss (17) verbunden ist.

2. Kunststoffbehälter nach Anspruch 1, **dadurch gekennzeichnet, dass** das Halteband (19) aus demselben Material wie der Drehknebelverschluss (17) und der Körper (13) besteht.

3. Kunststoffbehälter nach Anspruch 1 oder 2, **dadurch gekennzeichnet, dass** das erste Ende (21) des Haltebandes (19) direkt unterhalb des unteren Randes (35) mit dem Körper (13) verbunden ist.

4. Kunststoffbehälter nach einem der vorangehenden Ansprüche, **dadurch gekennzeichnet, dass** das Halteband (19) entlang eines der seitlichen Ränder (37,39) verläuft.

5. Kunststoffbehälter nach einem der vorangehenden Ansprüche, **dadurch gekennzeichnet, dass** das Halteband (19) mit einer zweiten Sollbruchstelle (41) mit einem der seitlichen Ränder (37,39) verbunden ist.

6. Kunststoffbehälter nach einem der vorangehenden Ansprüche , **dadurch gekennzeichnet, dass** an einem der Ränder (33,35,37,39), welcher frei von dem Halteband (19) ist, ein Verschlusselement (43) abragt, welches einstückig mit dem Drehknebelverschluss (17) ausgebildet ist, aus demselben Material wie die übrigen Behälterelemente besteht und derart ausgebildet ist, dass die Öffnung (15) mit diesem verschliessbar ist.

7. Kunststoffbehälter nach Anspruch 6, **dadurch gekennzeichnet, dass** das Verschlusselement ein Stöpsel (43) ist, welcher an dem die Öffnung (15) berandenden Abschnitt (29) kraft-, reib- und/oder formschlüssig gehalten werden kann.

8. Kunststoffbehälter nach Anspruch 7, **dadurch gekennzeichnet, dass** der Stöpsel (43) hohl ist,

9. Kunststoffbehälter nach einem der Ansprüche 4 bis 8, **dadurch gekennzeichnet, dass** sich zwischen dem Kappenabschnitt (25) und dem Verschlusselement (43) ein rohrförmiger Abschnitt (45) erstreckt, welcher innerhalb des Greifabschnitts (31) ausgebildet ist.

10. Kunststoffbehälter nach Anspruch 9, **dadurch gekennzeichnet, dass** der Aus-sendurchmesser des rohrförmigen Abschnittes (45) grösser als die Dicke des Greifabschnittes (31) ist.

11. Kunststoffbehälter nach einem der vorangehenden Ansprüche, **dadurch gekennzeichnet, dass** der Kunststoffbehälter (11) aus für das Blasformen geeigneten Polyolefinen, wie Polypropylen und Polyethylen, und deren Derivaten und Recyclingmaterialien, PET, recyceltes PET und bio-basierten Kunststoffen, beispielsweise biobasierten Polybuthylen-Succinaten, hergestellt ist.

12. Kunststoffbehälter nach einem der vorangehenden Ansprüche, **dadurch gekennzeichnet, dass** der Kunststoffbehälter in einem Extrusionsblasverfahren gefertigt ist und der Drehknebelverschluss (17) und das Halteband (19) aus einem Butzen, welcher in der Blasform entsteht, ausgeformt sind.

## Claims

1. Plastic container (11) which is blown in a blow mold, comprising
- a body (13) in which an opening (15) is provided,
- a rotary knob closure (17) which closes the opening (15), has been formed together with the body (13) in the blow mold and the rotary knob closure (17) has a cap section (25)
- which is connected in one piece to the section (29) bordering the opening (15) and at the connection has a weakened region designed as a first predetermined breaking point (27), wherein a gripping section (31) projects from the cap section (25), wherein
a holding strip (19) with a first and a second end (21, 23) has been formed together with the body (13) and the rotary knob closure (17) in the blow mold, wherein the first end (21) is permanently connected to the body (13) and the second end (23) is permanently connected to the rotary knob closure (17), wherein the body (13), the rotary knob closure (17) and the holding strip (19) are in one piece and
- the gripping section (31) has an upper edge (33), a lower edge (35) and a first and a second lateral edge (37, 39), wherein the lateral edges (37, 39) space the upper and the lower edge (33, 35) apart from one another,
**characterized in that**
the second end (23) is connected to the rotary knob closure (17) at the upper edge (33).

2. Plastic container according to Claim 1, **characterized in that** the holding strip (19) consists of the same material as the rotary knob closure (17) and the body (13).

3. Plastic container according to Claim 1 or 2, **characterized in that** the first end (21) of the holding strip (19) is connected directly to the body (13) below the lower edge (35).

4. Plastic container according to any one of the preceding Claims, **characterized in that** the holding strip (19) extends along one of the lateral edges (37, 39).

5. Plastic container according to any one of the preceding Claims, **characterized in that** the holding strip (19) is connected to one of the lateral edges (37, 39) by a second predetermined breaking point (41).

6. Plastic container according to any one of the preceding Claims , **characterized in that** a closure element (43), which is formed in one piece with the rotary knob closure (17), consists of the same material as the remaining container elements and is designed in such a way that the opening (15) can be closed with this closure element, projects from one of the edges (33, 35, 37, 39) (33) that is free from the holding strip (19).

7. Plastic container according to Claim 6, **characterized in that** the closure element is a stopper (43) which can be held in a force-fitting, frictional and/or form-fitting manner on the section (29) bordering the opening (15).

8. Plastic container according to Claim 7, **characterized in that** the stopper (43) is hollow,

9. Plastic container according to any one of Claims 4 to 8, **characterized in that** a tubular section (45) which is formed within the gripping section (31) extends between the cap section (25) and the closure element (43).

10. Plastic container according to Claim 9, **characterized in that** the outer diameter of the tubular section (45) is greater than the thickness of the gripping section (31).

11. Plastic container according to any one of the preceding claims, **characterized in that** the plastic container (11) is produced from polyolefins suitable for blow molding, such as polypropylene and polyethylene and the derivatives thereof, and recycling materials, PET, recycled PET and bio-based plastics, for example bio-based polybutylene succinates.

12. Plastic container according to any one of the preceding claims, **characterized in that** the plastic container is manufactured in an extrusion blow molding process and the rotary knob closure (17) and the holding strip (19) are formed from a flash that is produced in the blow mold.

## Revendications

1. Récipient en matière plastique (11) qui est soufflé dans un moule de soufflage qui présente
- un corps (13) sur lequel une ouverture (15) est prévue,
- un bouchon rotatif à poignée (17) qui ferme l'ouverture (15), qui a été formé dans le moule de soufflage ensemble avec le corps (13) et qui présente une portion capuchon (25),
qui est relié en une pièce à la portion (29) qui forme le bord de l'ouverture (15) et qui présente au niveau de la jonction une zone affaiblie qui est configurée comme un premier point destiné à la rupture (27) et à partir de laquelle une portion de préhension (31) fait saillie
cependant
- qu'une bande de retenue (19) avec une première et une seconde extrémité (21, 23) est configurée dans le moule de soufflage ensemble avec le corps (13) et le bouchon rotatif à poignée (17) et la première extrémité (21) est reliée de manière inamovible au corps (13) et la seconde extrémité (23) est reliée de manière inamovible au bouchon rotatif à poignée (17), cependant que le corps (13), le bouchon rotatif à poignée (17) et la bande de retenue (19 sont en une pièce et
- que la portion de préhension (31) présente un bord supérieur (33), un bord inférieur (35) et un premier bord et un second bord latéral (37, 39), cependant que les bords latéraux (37, 39) sont espacés du bord supérieur et du bord inférieur (33, 35),
**caractérisé en ce**
**que** la seconde extrémité (23) est reliée sur le bord supérieur (33) au bouchon rotatif à poignée (17).

2. Récipient en matière plastique selon la revendication 1, **caractérisé en ce que** la bande de retenue (19) est constituée par la même matière que le bouchon rotatif à poignée (17) et le corps (13).

3. Récipient en matière plastique selon la revendication 1 ou 2, **caractérisé en ce que** la première extrémité (21) de la bande de retenue (19) est reliée directement au corps (13) en dessous du bord inférieur (35).

4. Récipient en matière plastique selon l'une des revendications précédentes, **caractérisé en ce que** la bande de retenue (19) s'étend le long d'un des bords latéraux (37, 39).

5. Récipient en matière plastique selon l'une des revendications précédentes, **caractérisé en ce que** la bande de retenue (19) est reliée avec un second point destiné à la rupture (41) à l'un des bords latéraux (37, 39).

6. Récipient en matière plastique selon l'une des revendications précédentes, **caractérisé en ce qu'**un élément de fermeture (43) fait saillie sur l'un des bords (33, 35, 37, 39) qui est sans la bande de retenue (19), élément de fermeture qui est configuré en une pièce avec le bouchon rotatif à poignée (17), qui est constitué par la même matière que les autres éléments du récipient et qui est configuré tel que l'ouverture (15) peut être fermée avec celui-ci.

7. Récipient en matière plastique selon la revendication 6, **caractérisé en ce que** l'élément de fermeture est un bouchon (43) qui peut être maintenu par force, par friction et/ou par complémentarité de formes sur la portion (29) qui forme le bord de l'ouverture (15).

8. Récipient en matière plastique selon la revendication 7, **caractérisé en ce que** le bouchon (43) est creux.

9. Récipient en matière plastique selon l'une des revendications 4 à 8, **caractérisé en ce qu'**une portion en forme de tube (45) qui est configurée à l'intérieur de la portion de préhension (31) s'étend entre la portion capuchon (25) et l'élément de fermeture (43).

10. Récipient en matière plastique selon la revendication 9, **caractérisé en ce que** le diamètre extérieur de la portion en forme de tube (45) est supérieur à l'épaisseur de la portion de préhension (31).

11. Récipient en matière plastique selon l'une des revendications précédentes, **caractérisé en ce que** le récipient en matière plastique (11) est fabriqué en polyoléfines appropriées au moulage par soufflage, comme le polypropylène et le polyéthylène, et leurs dérivés et matières recyclées, le PET, le PET recyclé et des matières plastiques biosourcées, par exemple des succinates de polybutylène biosourcés.

12. Récipient en matière plastique selon l'une des revendications précédentes, **caractérisé en ce que** le récipient en matière plastique est fabriqué par un procédé d'extrusion-soufflage et le bouchon rotatif à poignée (17) et la bande de retenue (19) sont moulés à partir d'une pastille qui se forme dans le moule de soufflage.
